# EUROPÄISCHE PATENTSCHRIFT

(11) **EP 2 253 553 B1**
(45) Veröffentlichungstag und Bekanntmachung des Hinweises auf die Patenterteilung: **14.03.2012**
(21) Anmeldenummer: 09013671.4
(22) Anmeldetag: 30.10.2009
(51) Int. Cl.: B65D 35/36, B65D 47/42, A45D 34/04

(54) **Stilförmige Vorrichtung zum Auftragen einer Flüssigkeit**
Shaft-shaped device for carrying a fluid
Dispositif en forme de tige pour l'application d'un liquide

(30) Priorität: 18.05.2009 DE 102009021816
(43) Veröffentlichungstag der Anmeldung: 24.11.2010
(73) Patentinhaber: Georg Menshen GmbH & Co. KG, 57413 Finnentop (DE)
(72) Erfinder: Kölsche, Volker, 58579 Schalksmühle (DE); Römer, Frank, 57413 Finnentrop (DE); Pradas Cortina, Ramón, 08757 Corbera de Llobregat (Barcelona) (ES); Catalán, Lorenzo Crespo, 08750 Molins de Rei (Barcelona) (ES)
(74) Vertreter: Cohausz Hannig Borkowski Wißgott

(56) Entgegenhaltungen:
- EP-A1- 0 430 724
- WO-A2-99/44904
- DE-U1- 29 721 463
- FR-A- 1 179 301
- FR-A5- 2 030 798
- US-A- 2 622 258
- US-A1- 2006 285 913

## Beschreibung

Die Erfindung betrifft eine stiftförmige Vorrichtung zum Auftragen einer Flüssigkeit auf eine Oberfläche mit einem die Flüssigkeit aufnehmenden Behälter und einem mit dem Behälter verbundenen Auftragskopf, auf dem außenseitig auf der dem Behälter abgewandten Seite ein flüssigkeitsdurchlässiger Auftragskörper koaxial befestigt ist, dem Flüssigkeit aus dem Behälter zugeführt wird, wobei der Außendurchmesser des Behälters 1/3 bis 2/3 des Außendurchmessers des Auftragskopfes beträgt und dass der Behälter nach außen unabgedeckt koaxial zum Auftragskopf vorsteht. US 2006/0285913 zeigt eine Vorrichtung gemäß dem Oberbegriff des Anspruchs 1.

Es sind Auftragsvorrichtungen, siehe insbesondere die US 2006/0285913, Anspruch 1, in Form einer Tube bekannt, die eine kosmetische oder Leder behandelnde Flüssigkeit enthalten, die durch einen Schwammauftragskopf die Flüssigkeit auf die Oberfläche abgeben. Der Behälter dieser bekannten Auftragsvorrichtungen weist ein verhältnismäßig großes Volumen auf und besitzt damit verhältnismäßig große Außenabmessungen, so dass die Vorrichtung von Hand gut zu greifen ist. Für kleine Mengen einer Auftragsflüssigkeit, insbesondere im medizinischen oder kosmetischen Bereich, ist dagegen eine solche Vorrichtung nicht verwendbar.

Ferner ist aus der WO 99/44904 eine stiftförmige Auftragsvorrichtung bekannt, mit einer innen liegenden Tube, die durch ein düsenförmiges Mundstück insbesondere Klebstoff abgibt. Ein großflächiges verteilendes Auftragen ist nicht möglich.

Aufgabe der Erfindung ist es, eine Vorrichtung mit verteilendem Schwamm der eingangs genannten Art so zu verbessern, dass bei kleinem Mengenspeicher für die Auftragsflüssigkeit die Vorrichtung von Hand leicht und sicher greifbar ist. Darüber hinaus ist es Aufgabe der Erfindung, bei einfacher Konstruktion und Herstellung die Funktionssicherheit und Handhabungsgenauigkeit zu erhöhen und das Behälterinnere erst bei der ersten Benutzung mit der Atmosphäre in Berührung kommt.

Dieses Aufabe wird durch die Erfindung gemäß Anspruch 1 gelöst.

Der Auftragskopf zwei relativ zueinander verdrehbare koaxiale Scheibenteile aufweist, die jeweils einen Durchgangskanal für die Flüssigkeit bilden und der Durchgangskanal des ersten Scheibenteils durch einen Verschluss insbesondere eine Membran verschlossen ist und das zweite Scheibenteil ein Öffnungsteil insbesondere eine Schneide aufweist, durch die der Verschluss insbesondere die Membran zu öffnen ist, wobei die beiden Scheibenteile aneinander durch ein Gewinde und Gegengewinde verbunden sind, durch die bei dem relativen Verdrehen die Scheibenteile sich einander nähern. Damit bleibt das Behälterinnere bis zur Benutzungsaufnahme verschlossen und lange lagerfähig. Dies ist besonders bei medizinischen und kosmetischen Produkten von Bedeutung. Ferner ist eine solche Konstruktion besonders klein bauend und vergrößert nicht unnötig die Länge der stiftförmigen Vorrichtung. Auch ist von Vorteil, wenn der Behälter außen von einer topfförmigen Abdeckkappe koaxial umgeben ist, deren Außendurchmesser gleich oder unwesentlich geringer ist wie der Außendurchmesser des Auftragskopfes, wobei zwischen dem Behälter und der Kappe ein leerer Ringraum als Freiraum besteht.

Trotz kleinem Mengenspeicher und damit kleinem Behälter für die Auftragsflüssigkeit ist der dem Auftragskopf und dem Auftragskörper abgewandte Bereich der stiftförmigen Vorrichtung leicht und sicher von Hand zu greifen. Die Vorrichtung kann damit auch kleine Mengen eines Wirkstoffes enthalten und ist dennoch handlich.

Die Form des Behälters ist unabhängig von der Form der Abdeckkappe und kann damit beliebig und somit einfach und preiswert in der Herstellung sein. Aber auch die äußere Form der Abdeckkappe kann unabhängig von der Form des Behälters sein, so dass die Außenseite der Abdeckkappe beliebig gestaltet werden kann. So kann die äußere Form der Abdeckkappe so gestaltet werden, dass sie an die Art der Auftragsflüssigkeit angepasst wird, so dass von außen schon erkennbar ist, welche Auftragsflüssigkeit die Vorrichtung abgibt. So kann z. B. die Höhe der Konzentration des Wirkstoffes durch die Form und/oder Farbe der Abdeckkappe erkannt werden.

Vorzugsweise wird vorgeschlagen, dass die Flüssigkeit desinfizierend ist zum Auftragen auf die Haut eines Menschen oder Tieres. Auch wird vorgeschlagen, dass der Behälter sich innerhalb der Kappe über den größten Teil des Kappeninnenraumes erstreckt.

Da die Form der Kappe sich nicht nach der Größe und Form des Behälters richten muss, kann die Kappe einen runden, ovalen, dreieckförmigen oder viereckförmigen Querschnitt mit abgerundeten Längskanten und insbesondere konvexen Seiten aufweisen.

Eine weitere vorteilhafte äußere Gestaltung der Kappe ist dann gegeben, wenn die Kappe sich mit zunehmendem Abstand von dem Auftragskopf verjüngt. Hierdurch ist die Abdeckkappe nicht nur formschön, sondern auch gut von Hand zu greifen. Hierzu wird auch vorgeschlagen, dass die Kappe außenseitig Griffmulden aufweist.

Besonders vorteilhaft ist es, wenn der Freiraum zwischen Behälter und Abdeckkappe so weit abgedichtet ist, dass ein Druck von Hand auf die Außenseite der Abdeckkappe den Druck im Behälter erhöht und den Austrag steuert.

Vorzugsweise wird vorgeschlagen, dass der Auftragskörper von einem Schwamm, einem Faservlies oder einer Bürste gebildet ist.

Auch wird vorzugsweise vorgeschlagen, dass das erste Scheibenteil die Oberseite des Behälters bildet. Ferner ist von Vorteil, wenn nach dem Drehen und dem Öffnen des Verschlusses insbesondere der Membran die beiden Scheibenteile aneinander unlösbar verrastet sind. Damit ist sichergestellt, dass nach dem erstmaligen Öffnen der Durchgangskanal nicht versehentlich wieder geschlossen wird.

Das Betätigen des erstmaligen Öffnens wird dann erleichtert, wenn das verdrehbare Scheibenteil eine griffige ringförmige Außenseite aufweist. Auch wird vorgeschlagen, dass auf der Außenseite des verdrehbaren Scheibenteils die zulässige Drehrichtung zum Öffnen des Verschlusses angezeigt ist, so dass für den Benutzer die Art der Handhabung leicht erkennbar ist.

Um sicherzustellen, dass bei dem Auftragen der Flüssigkeit nicht eine zu große Menge aus der Vorrichtung austritt, wird vorgeschlagen, dass innerhalb des Auftragskopfes im Durchgangskanal ein Dosierventil als Schwallbremse angeordnet ist. Hierbei kann das Dosierventil von einem koaxialen Einsetzteil gebildet sein, das ein Dosierteil aufweist, das den Durchgangskanal teilweise verschließt und dem Flüssigkeitsstrom einen Widerstand entgegensetzt. Auch ist von Vorteil, wenn das Dosierteil durch einen zunehmenden Flüssigkeitsstrom in eine Richtung bewegbar ist, in der das Dosierventil weiter geöffnet ist.

Ein besonders exaktes Auftragen der Flüssigkeit ist dann möglich, wenn der Auftragskörper in einem Querschnitt, zu dem die Vorrichtungslängsachse lotrecht steht, eine dreieckige Form mit abgerundeten Ecken und insbesondere konvexen Seiten aufweist. Auch wird vorzugsweise vorgeschlagen, dass zwischen dem Auftragskopf und dem Behälter insbesondere der dem Auftragskörper zugewandten Behälterwand ein Gewinde besteht, durch das der Behälter näher zum Auftragskopf hin axial beweglich ist, um den Behälter zu öffnen.

Vorteilhafte Ausgestaltungen der Erfindung sind in den Zeichnungen dargestellt und werden im Folgenden näher beschrieben. Es zeigen
- Fig. 1: einen axialen Schnitt durch die Vorrichtung bei noch geschlossenem Behälter,
- Fig. 2: eine Außenansicht der Vorrichtung nach Fig. 1,
- Fig. 3: einen axialen Schnitt nach III-III in Fig. 1 bei geöffnetem Behälter,
- Fig. 4: einen axialen Schnitt durch den oberen Bereich des Auftragskopfes einer zweiten Ausführung mit Einsetzventil als Schwallbremse,
- Fig. 5: das Einsetzventil in drei Ansichten,
- Fig. 6: eine dritte Ausführungsform ohne Abdeckkappe mit geschlossenem Behälter,
- Fig. 7: die dritte Ausführungsform ohne Abdeckkappe mit geöffnetem Behälter.

Die stiftförmige Auftragsvorrichtung für Flüssigkeiten weist einen Auftragskopf 1 auf, der topfförmig gestaltet ist, mit einem kreisförmigen ebenen Scheibenteil 2, an dessen Vorderseite ein Auftragskörper 3 befestigt ist und einen zentralen koaxialen Durchgangskanal 4 im Auftragskopf 1 überbrückt. Der scheibenförmige, kreisförmige Auftragskörper 3 besitzt eine gleich bleibende Dicke D und besteht aus einem offenporigen Schwamm, einem Faservlies oder einer Bürste, um die aus dem Kanal 4 austretende Flüssigkeit über seine Breite zu verteilen und seiner Vorderseite abzugeben, wenn der Auftragskörper 3 mit seiner Vorderseite auf eine Fläche gedrückt und über diese gestrichen wird.

Auf der Rückseite des Scheibenteils 2 des Auftragskopfes 1 ist ein koaxialer Rohrstutzen 5 angeformt, der den Durchgangskanal 4 bildet. An seinem freien Ende bildet der Stutzen 5 Schneidelemente 6, um beim Verdrehen gegenüber einem Behälter 8 eine Membran 7 des Behälters aufschneiden zu können.

Ferner steht an der Rückseite des Scheibenteils 2 ein koaxialer Dichtring 9 und eine koaxiale Buchse 10 vor, wobei der Durchmesser des Dichtrings 9 größer ist als der des Stutzens 5 und der Durchmesser der Buchse 10 größer ist als der des Dichtrings. Darüber hinaus ist am äußeren Rand des Scheibenteils 2 eine koaxiale zylindrische Wand 11 angeformt, deren Größe H etwa doppelt so groß ist wie die Höhe der Buchse 10 und der des Stutzens 5.

Auf der Vorderseite der Vorrichtung ist der Auftragskörper 3 durch eine Schutzkappe 12 überdeckt, die die Wand 11 teilweise übergreift und einen geschützten Raum bildet, in dem der Auftragskörper 3 liegt.

Der Behälter 8 weist eine ursprünglich zylindrische Außenwand auf, deren unterer Rand 14 zu einem geraden Band zusammengedrückt und damit verschlossen ist. Am oberen, dem Auftragskopf 1 zugewandten Ende ist der Behälter 8 durch eine kreisförmige Abschlusswand 15 verschlossen, die scheibenförmig mit ihrem kreisförmigen Außenrand koaxial im Auftragskopf 1 einliegt und auf der Innenseite der Wand 11 befestigt ist.

Die Wand 15 bildet einen zum Auftragskörper 3 hin zugewandten angeformten koaxialen Stutzen 17, der mit einem außen vorstehenden Ringbereich 18 dichtend in der Buchse 10 einliegt. Hierbei ist der Stutzen 17 durch die Membran 7 verschlossen, die eine ringförmige koaxiale Dünnstelle 19 aufweist. Das dem Auftragskörper 3 zugewandte ringförmige Ende des Stutzens 17 liegt dichtend an der Außenseite des Dichtrings 9 an.

Die Wand 11 des Auftragskopfes 1 bildet außenseitig einen Griffring 20, der von Hand erfassbar ist und durch den Auftragskopf 1 gegenüber dem Behälter 8 und seiner Wand 15 verdrehbar ist. Hierbei bewegt sich der Außenrand der Wand 15 in einem Innengewinde der Wand 11, so dass durch die Drehbewegung des Griffrings 20 und der Wand 11 gegenüber dem Behälter 8 und der Wand 15 der Auftragskopf 1 sich axial gegenüber der Wand 15 bewegt und damit das Schneidelement 6 auf die Membran 7 drückt, um die Membran und damit den Stutzen 17 zu öffnen. Nach dem Öffnen bleibt der Stutzen 17 weiterhin dichtend in Anlage am Dichtring 9, so dass der Durchgangskanal 4 dichtend mit dem Durchgangskanal 20 des Stutzens 17 verbunden ist und die Flüssigkeit aus dem Behälter 8 in den Auftragskörper 3 eindringen kann, ohne seitlich entweichen zu können.

Der dem Auftragskörper 3 abgewandten Seite ist am Auftragskopf 1 eine Abdeckkappe 22 koaxial angeordnet und mit ihrem oberen Rand 23 an der Innenseite der Wand 11 befestigt, wobei der obere Rand 23 zwischen der Wand und einem unteren, an der Außenseite der Wand 15 vorspringenden ringförmigen angeformten Rand 24 einliegt. Hierbei ist die Abdeckkappe 22 gegenüber der Wand 15 und dem Behälter 8 unverdrehbar und gegenüber der Wand 11 des Auftragskopfes 1 verdrehbar angeordnet, so dass durch ein äußeres Fassen der Abdeckkappe 22 der Behälter 8 festgehalten werden kann, während der Auftragskopf 1 über den Griffring 20 verdreht wird.

Die Abdeckkappe 22 umgibt den Behälter 8 so weiträumig, dass zwischen Behälter und Abdeckkappe ein Freiraum 25 besteht, der nach außen hin so weit abgedichtet ist, dass ein Druck auf die Außenseite der Abdeckkappe den Druck innerhalb des Behälters 8 erhöht. Der Außendurchmesser A1 des Behälters 8 beträgt hierbei ein Drittel bis zwei Drittel des Außendurchmessers A2 des Auftragskopfes bzw. der Abdeckkappe 22, wenn Auftragskopf und Abdeckkappe etwa denselben Außendurchmesser besitzen. Der Behälter 8 erstreckt sich innerhalb der Abdeckkappe 22 über deren größten Teil in ihrer Länge und die Abdeckkappe 22 kann einen runden, ovalen, dreieckförmigen oder viereckförmigen Querschnitt mit abgerundeten Längskanten und insbesondere konvexen Seiten aufweisen.

Die Abdeckkappe 22 kann die unterschiedlichsten Formen aufweisen und in einer Ausführung verjüngt sich die Kappe mit zunehmendem Abstand von dem Auftragskopf hin. Damit die Abdeckkappe 22 besonders leicht gegriffen werden kann, besitzt sie in einer Ausführung außenseitig Griffmulden. In gleicher Weise kann auch der Griffring 20 außenseitig Griffmulden oder Riffelungen oder aufgereihte Bereiche besitzen. Damit der Benutzer weiß, in welcher Richtung er den Griffring 20 drehen sollte, sind auf diesem außenseitig Pfeile angebracht, die die Drehrichtung anzeigen.

In dem in Fig. 4 und 5 dargestellten Ausführungsbeispiel ist innerhalb des Auftragskopfes im Durchgangskanal 4 ein Dosierventil 26 angebracht, das ein koaxiales Einsetzteil 27 besitzt, das den Durchgangskanal 4 teilweise verschließt, um dem Flüssigkeitsstrom einen Widerstand entgegen zu setzen und damit als Schwallbremse zu dienen. Hierbei kann das Dosierteil durch einen zunehmenden Flüssigkeitsstrom in eine Richtung bewegbar sein, in der das Dosierventil weiter geöffnet ist.

Das Einsetzteil 27 weist flügelförmige Teile 28 auf, die den Widerstand für die Flüssigkeit bilden und durch die Flüssigkeit begrenzt biegbar sind, um ein weiteres Öffnen des Dosierventils zu erreichen.

Der Auftragskörper 3 kann statt einer Kreisform auch eine andere Form insbesondere Dreiecksform oder Pfeilform besitzen, um das Auftragsmittel, das vorzugsweise desinfizierend ist, besonders exakt auf die Haut eines Menschen oder eines Tieres auftragen zu können.

Die in den Fig. 6 und 7 dargestellte dritte Ausführung unterscheidet sich von den bisher beschriebenen dadurch, dass der Behälter 8 außen nicht von einer Abdeckkappe überdeckt und damit frei sichtbar ist. Ferner kann bei allen Ausführungsbeispielen die Schutzkappe 12 fehlen.

## Patentansprüche

1. Stiftförmige Vorrichtung zum Auftragen einer Flüssigkeit auf eine Oberfläche mit einem die Flüssigkeit aufnehmenden Behälter (8) und einem mit dem Behälter verbundenen Auftragskopf (1), auf dem außenseitig auf der dem Behälter abgewandten Seite ein flüssigkeitsdurchlässiger Auftragskörper (3) in Form eines offenporigen Schwammes koaxial befestigt ist, dem Flüssigkeit aus dem Behälter zugeführt wird, wobei der Außendurchmesser (A1) des Behälters (8) 1/3 bis 2/3 des Außendurchmessers (A2) des Auftragskopfes (1) beträgt und dass der Behälter (8) nach außen unabgedeckt koaxial zum Auftragskopf (1) vorsteht, **dadurch gekennzeichnet, dass** der Auftragskopf (1) zwei relativ zueinander verdrehbare koaxiale Scheibenteile (2, 15) aufweist, die jeweils einen Durchgangskanal (4, 21) für die Flüssigkeit bilden und der Durchgangskanal (21) des ersten Scheibenteils (15) durch einen Verschluss (7), insbesondere eine Membran, verschlossen ist und das zweite Scheibenteil (2) ein Öffnungsteil (6), insbesondere eine Schneide, aufweist, durch die der Verschluss (7), insbesondere die Membran, zu öffnen ist, wobei die beiden Scheibenteile (2,5) aneinander durch ein Gewinde und Gegengewinde verbunden sind, durch die bei dem relativen Verdrehen die Scheibenteile (2, 15) sich einander nähern.

2. Vorrichtung nach Anspruch 1, **dadurch gekennzeichnet, dass** der Behälter außen von einer topfförmigen Abdeckkappe (22) koaxial umgeben ist; deren Außendurchmesser (A3) gleich oder unwesentlich geringer ist wie der Außendurchmesser (A2) des Auftragskopfes (1), wobei zwischen dem Behälter (8) und der Kappe (22) ein leerer Ringraum als Freiraum (25) besteht.

3. Vorrichtung nach Anspruch 2, **dadurch gekennzeichnet, dass** die Flüssigkeit desinfizierend ist zum Auftragen auf die Haut eines Menschen oder Tieres.

4. Vorrichtung nach Anspruch 2 oder 3, **dadurch gekennzeichnet, dass** der Behälter (8) sich innerhalb der Kappe (22) über den größten Teil des Kappeninnenraumes erstreckt.

5. Vorrichtung nach einem der Ansprüche 2 bis 4, **dadurch gekennzeichnet, dass** die Kappe (22) einen runden, ovalen, dreieckförmigen oder viereckförmigen Querschnitt mit abgerundeten Längskanten und insbesondere konvexen Seiten aufweist.

6. Vorrichtung nach einem der Ansprüche 2 bis 5, **dadurch gekennzeichnet, dass** die Kappe (22) sich mit zunehmendem Abstand von dem Auftragskopf (1) verjüngt.

7. Vorrichtung nach einem der Ansprüche 2 bis 6, **dadurch gekennzeichnet, dass** die Kappe (22) außenseitig Griffmulden aufweist.

8. Vorrichtung nach einem der Ansprüche 2 bis 7, **dadurch gekennzeichnet, dass** der Freiraum (25) zwischen Behälter (8) und Abdeckkappe (22) so weit abgedichtet ist, dass ein Druck von Hand auf die Außenseite der Abdeckkappe den Druck im Behälter erhöht und den Austrag steuert.

9. Vorrichtung nach einem der vorherigen Ansprüche, **dadurch gekennzeichnet, dass** das erste Scheibenteil die Oberseite des Behälters bildet.

10. Vorrichtung nach einem der vorherigen Ansprüche, **dadurch gekennzeichnet, dass** nach dem Drehen und dem Öffnen des Verschlusses insbesondere der Membran (7) die beiden Scheibenteile (2, 15) aneinander unlösbar verrastet sind.

11. Vorrichtung nach einem der vorherigen Ansprüche, **dadurch gekennzeichnet, dass** das verdrehbare Scheibenteil (2) eine griffige ringförmige Außenseite (20) aufweist.

12. Vorrichtung nach einem der vorherigen Ansprüche, **dadurch gekennzeichnet, dass** auf der Außenseite (20) des verdrehbaren Scheibenteils (2) die zulässige Drehrichtung zum Öffnen des Verschlusses angezeigt ist.

13. Vorrichtung nach einem der vorherigen Ansprüche, **dadurch gekennzeichnet, dass** innerhalb des Auftragskopfes (1) im Durchgangskanal (4) ein Dosierventil (2, 6) als Schwallbremse angeordnet ist.

14. Vorrichtung nach Anspruch 13, **dadurch gekennzeichnet, dass** das Dosierventil (26) von einem koaxialen Einsetzteil (27) gebildet ist, das als Dosierteil den Durchgangskanal teilweise verschließt und dem Flüssigkeitsstrom einen Widerstand entgegensetzt.

15. Vorrichtung nach Anspruch 14, **dadurch gekennzeichnet, dass** das Dosierteil (27) durch einen zunehmenden Flüssigkeitsstrom in eine Richtung bewegbar ist, in der das Dosierventil weiter geöffnet ist.

16. Vorrichtung nach einem der vorherigen Ansprüche, **dadurch gekennzeichnet, dass** der Auftragskörper (3) in einem Querschnitt, zu dem die Vorrichtungslängsachse lotrecht steht, eine dreieckige Form mit abgerundeten Ecken und insbesondere konvexen Seiten aufweist.

17. Vorrichtung nach einem der vorherigen Ansprüche, **dadurch gekennzeichnet, dass** zwischen dem Auftragskopf (1) und dem Behälter (8) insbesondere der dem Auftragskörper (3) zugewandten Behälterwand (15) ein Gewinde besteht, durch das der Behälter (8) näher zum Auftragskopf (1) hin axial beweglich ist, um den Behälter zu öffnen.

## Claims

1. Shaft shaped device for carrying a fluid onto a surface with a container (8) taking the fluid and a carrying head (1) connected to the container, on the outside of which on the side turned away from the container a carrying body (3), which allows the fluid to pass through, in the form of an open pore sponge is fastened coaxially, to which fluid from the container is fed, in which the external diameter (Al) of the container (8) is 1/3 to 2/3 of the external diameter (A2) of the carrying head (1) and the container (8) projects outwards uncovered coaxially to the carrying head (1), **characterised in that** the carrying head (1) has two coaxial disc parts (2, 15), which may be twisted in relation to each other, which each form a throughput channel (4, 21) for the fluid and the throughput channel (21) of the first disc part (15) is closed by a closure (7), particularly a membrane, and the second disc part (2) has an opening part (6), particularly a blade, through which the closure (7), particularly the membrane, is to be opened, in which both disc parts (2, 5) are connected to each other through a thread and counter thread, through which the disc parts (2, 15) come close together during the relative twisting.

2. Device according to claim 1, **characterised in that** the container is surrounded coaxially on the outside by a pot type covering cap (22), the external diameter (A3) of which is the same or insignificantly smaller than the external diameter (A2) of the carrying head (1), in which there is an empty annular space as a free space (25) between the container (8) and the cap (22).

3. Device according to claim 2, **characterised in that** the fluid is disinfected for carrying onto the skin of a person or animal.

4. Device according to claim 2 or 3, **characterised in that** the container (8) extends inside the cap (22) over most of the inside of the cap.

5. Device according to one of claims 2 to 4, **characterised in that** the cap (22) has a round, oval, triangular or rectangular cross section with rounded long edges and convex sides in particular.

6. Device according to one of claims 2 to 5, **characterised in that** the cap (22) narrows with increasing distance from the carrying head (1).

7. Device according to one of claims 2 to 6, **characterised in that** the cap (22) has serrated edges on the outside.

8. Device according to one of claims 2 to 7, **characterised in that** the free space (25) between the container (8) and the covering cap (22) is sealed so that pressure by the hand on the outside of the covering cap increases the pressure in the container and controls delivery.

9. Device according to one of the previous claims, **characterised in that** the first disc part forms the surface of the container.

10. Device according to one of the previous claims, **characterised in that** after turning and opening the closure, particularly the membrane (7), both disc parts (2, 15) are locked to each other permanently.

11. Device according to one of the previous claims, **characterised in that** the disc part (2), which may be twisted, has a ring shaped outside (20) that grips well.

12. Device according to one of the previous claims, **characterised in that** the permissible turning direction for opening the closure is shown on the outside (20) of the disc part (2), which may be twisted.

13. Device according to one of the previous claims, **characterised in that** a dosing valve (2, 6) is arranged as a surge brake in the throughput channel (4) inside the carrying head (1).

14. Device according to claim 13, **characterised in that** the dosing valve (26) is formed by a coaxial insert part (27), which partly closes the throughput channel as the dosing part and offers a resistance to the flow of fluid.

15. Device according to claim 14, **characterised in that** the dosing part (27) may be moved through an increasing flow of fluid into a direction, in which the dosing valve is opened further.

16. Device according to one of the previous claims, **characterised in that** in a cross section, to which the longitudinal axis of the device is perpendicular, the carrying body (3) has a triangular shape with rounded corners and convex sides in particular.

17. Device according to one of the previous claims, **characterised in that** between the carrying head (1) and the container (8), particularly the wall of the container (15) turned towards the carrying head (3), there is a thread, through which the container (8) may be moved axially closer to the carrying head (1) in order to open the container.

## Revendications

1. Dispositif en forme de tige pour l'application d'un liquide sur une surface, avec un récipient (8) recevant le liquide et une tête applicatrice (1) reliée au récipient, sur laquelle, du côté extérieur, sur le côté opposé au récipient, un corps applicateur (3) perméable aux liquides, ayant la forme d'une éponge à pores ouverts, est fixé coaxialement, auquel du liquide provenant du récipient est amené, le diamètre extérieur (A1) du récipient (8) faisant de 1/3 à 2/3 du diamètre extérieur (A2) du corps applicateur (1), et en ce que le récipient (8) fait saillie vers l'extérieur, de manière non recouverte, coaxialement par rapport à la tête applicatrice (1), **caractérisé en ce que** la tête applicatrice (1) présente deux parties en forme de disque (2, 15) coaxiales, susceptibles de tourner l'une par rapport à l'autre, formant chacune un canal de passage (4, 21) pour le liquide, et le canal de passage (21) de la première partie en forme de disque (15) est obturé au moyen d'une fermeture (7), en particulier d'une membrane, et la deuxième partie en forme de disque (2) présente une partie d'ouverture (6), en particulier un tranchant, au moyen duquel la fermeture (7), en particulier la membrane, peut être ouverte, les deux parties en forme de disque (2, 15) étant reliées l'une à l'autre au moyen d'un filetage et d'un contre-filetage, au moyen desquels les parties en forme de disque (2, 15) s'approchent l'une de l'autre lors de la rotation relative.

2. Dispositif selon la revendication 1, **caractérisé en ce que** le récipient est entouré extérieurement, coaxialement, par un capuchon de couverture (22) en forme de pot ; dont le diamètre extérieur (A3) est égal ou légèrement plus petit que le diamètre extérieur (A2) de la tête applicatrice (1), un espace annulaire vide, faisant office d'espace libre (25), existant entre le récipient (8) et le capuchon (22).

3. Dispositif selon la revendication 2, **caractérisé en ce que** le liquide st désinfectant, pour application sur la peau d'un humain ou d'un animal.

4. Dispositif selon la revendication 2 ou 3, **caractérisé en ce que** le récipient (8) s'étend à l'intérieur du capuchon (22), sur la plus grande partie de l'espace intérieur de capuchon.

5. Dispositif selon l'une des revendications 2 à 4, **caractérisé en ce que** le capuchon (22) présente une section transversale ronde, ovale, triangulaire ou carrée, avec des arêtes longitudinales arrondies et, en particulier, des côtés convexes.

6. Dispositif selon l'une des revendications 2 à 5, **caractérisé en ce que** le capuchon (22) va en s'effilant lorsque la distance par rapport à la tête applicatrice (1) augmente.

7. Dispositif selon l'une des revendications 2 à 6, **caractérisé en ce que** le capuchon (22) présente extérieurement des indentations de saisie.

8. Dispositif selon l'une des revendications 2 à 7, **caractérisé en ce que** l'espace libre (25), entre récipient (8) et capuchon de couverture (22), est fermé de manière étanche, à un degré tel qu'une pression exercée à la main sur la face extérieure du capuchon de couverture augmente la pression dans le récipient et commande l'expulsion de matière.

9. Dispositif selon l'une des revendications précédentes, **caractérisé en ce que** la première partie en forme de disque forme la face supérieure du récipient.

10. Dispositif selon l'une des revendications précédentes, **caractérisé en ce que**, après la rotation et l'ouverture de la fermeture, en particulier de la membrane (7), les deux parties en forme de disque (2, 15) sont encliquetées l'une à l'autre de manière indésolidarisable.

11. Dispositif selon l'une des revendications précédentes, **caractérisé en ce que** la partie en forme de disque (2) susceptible de tourner présente une face extérieure (20) annulaire, ne glissant pas.

12. Dispositif selon l'une des revendications précédentes, **caractérisé en ce que** le sens de rotation autorisé pour l'ouverture de la fermeture est indiqué sur la face extérieure (20) de la partie en forme de disque (2) susceptible de tourner.

13. Dispositif selon l'une des revendications précédentes, **caractérisé en ce qu'**une soupape de dosage (26), réalisée sous forme de frein de jet, est disposée à l'intérieur de la tête applicatrice (1) dans le canal de passage (4).

14. Dispositif selon la revendication 13, **caractérisé en ce que** la soupape de dosage (26) est formée par une pièce d'insert (27) coaxiale, obturant partiellement, à titre de partie de dosage, le canal de passage, et opposant une résistance au flux de liquide.

15. Dispositif selon la revendication 14, **caractérisé en ce que** la pièce d'insert (27) est déplaçable, au moyen d'un flux de liquide allant en augmentant, dans un sens dans lequel la soupape de dosage est plus grandement ouverte.

16. Dispositif selon l'une des revendications précédentes, **caractérisé en ce que**, observé en coupe transversale par rapport à laquelle l'axe longitudinal de dispositif est perpendiculaire, le corps applicateur (3) présente une forme triangulaire avec des angles arrondis et, en particulier, des côtés convexes.

17. Dispositif selon l'une des revendications précédentes, **caractérisé en ce que**, entre la tête applicatrice (1) et le récipient (8), en particulier la paroi de récipient (15) tournée vers le corps applicateur (3), est formé un filetage, au moyen duquel le récipient (8) est déplaçable axialement plus près de la tête applicatrice (1), pour ouvrir le récipient.
